# EUROPÄISCHE PATENTSCHRIFT

(11) **EP 2 818 718 B1**
(45) Veröffentlichungstag und Bekanntmachung des Hinweises auf die Patenterteilung: **15.11.2017**
(21) Anmeldenummer: 13003218.8
(22) Anmeldetag: 24.06.2013
(51) Int. Cl.: F04B 45/00, F04B 49/00, F04B 49/06, F04D 17/16, F04D 19/04

(54) **Vakuumpumpstand mit drahtloser Bedieneinheit**
Vacuum pump stand with wireless operating unit
Support de pompe à vide avec unité de commande sans fil

(43) Veröffentlichungstag der Anmeldung: 31.12.2014
(73) Patentinhaber: VACUUBRAND GMBH + CO KG, 97877 Wertheim (DE)
(72) Erfinder: Dirscherl, Dr. Jürgen, 97892 Kreuzwertheim (DE); Gitmans, Dr. Frank, 97877 Wertheim (DE)
(74) Vertreter: Von Rohr Patentanwälte Partnerschaft mbB

(56) Entgegenhaltungen:
- EP-A1- 1 577 559
- WO-A1-2005/002076
- DE-A1- 1 802 636
- DE-A1-102007 016 385
- DE-U1- 20 206 267

## Beschreibung

Die Erfindung betrifft einen Vakuumpumpstand mit einer drahtlosen Bedieneinheit mit den Merkmalen des Oberbegriffs von Anspruch 1. Ein bekannter Vakuumpumpstand (DE 202 06 267 U1) hat eine Bedieneinheit, die ausschließlich drahtlos mit der entsprechend ausgestalteten Steuereinrichtung des Pumpenaggregates kommuniziert. Die Bedieneinheit selbst ist räumlich getrennt von dem Pumpenaggregat angeordnet und ist selbst dauerhaft an eine zentrale Stromversorgung angeschlossen. Damit ist es möglich, die Bedieneinheit zur Bedienung des Pumpenaggregates hinreichend weit beabstandet von dem entsprechenden Pumpenaggregat anzuordnen, das seinerseits beispielsweise Teil einer größeren Anlage, evtl. einer Reinraumanlage oder einer Laboranlage, sein kann.

Bekannt ist für sich eine Fernbedienung zur Abgabe von Befehlen an irgendein fernbedienbares Gerät (WO 2005/002076 A1). Bei dieser generell für ein beliebiges industrielles Gerät beschriebenen Bedieneinheit zur Fernbedienung einer Steuereinrichtung des Gerätes ist vorgesehen, dass die Bedieneinheit vom Gerät räumlich trennbar und transportabel ausgebildet und mit einem wiederaufladbaren Akkumulator versehen ist.

Die Druckschrift DE 10 2007 016 385 A1 zeigt einen Vakuumpumpstand mit den Merkmalen des Oberbegriffs von Anspruch 1. Der Lehre liegt das Problem zugrunde, den eingangs erwähnten, den Ausgangspunkt bildenden Vakuumpumpstand hinsichtlich seiner Bedieneinheit zu optimieren.
Die zuvor aufgezeigte Problemstellung ist bei dem den Ausgangspunkt bildenden Vakuumpumpstand mit den Merkmalen des Oberbegriffs von Anspruch 1 durch die Merkmale des kennzeichnenden Teils von Anspruch 1 gelöst.

Erfindungsgemäß ist zunächst die Bedieneinheit vom Pumpenaggregat räumlich trennbar und transportabel ausgebildet und mit einem wiederaufladbaren Akkumulator versehen. Die Bedieneinheit weist einen Akku-Ladeanschluss auf. Anders als bei dem den Ausgangspunkt bildenden Stand der Technik ist die Bedieneinheit nicht selbst dauerhaft an ein Versorgungsnetz angeschlossen, sondern es ist vorgesehen, dass am Pumpenaggregat eine Andockstelle vorgesehen ist, an der die Bedieneinheit vorübergehend anbring bar ist. Die Andockstelle am Pumpenaggregat und der Akku-Ladeanschluss an der Bedieneinheit sind als zueinander korrespondierende kontaktlose Energieversorgungs-Schnittstellen ausgebildet. Bei an der Andockstelle angebrachter Bedieneinheit ist über die miteinander zusammenwirkenden kontaktlosen Energieversorgungs-Schnittstellen elektrische Energie für den Akkumulator von dem Pumpenaggregat an die Bedieneinheit übertragbar.

Besonders bevorzugt ist es, wenn die Energieversorgungs-Schnittstellen als induktive Energieversorgungs-Schnittstellen ausgebildet sind und bevorzugt gemeinsam in der Art eines Übertragers zusammenwirken.
Grundsätzlich ist aber beispielsweise auch eine optoelektronische, kontaktlose Energieübertragung an den Energieversorgungs-Schnittstellen möglich.
Auf diese Weise ist es möglich, die Bedieneinheit vorzugsweise im Ruhezustand am Pumpenaggregat an der Andockstelle zu belassen, wo dann bei Nichtbenutzung der Bedieneinheit diese über die Energieversorgungs-Schnittstellen von selbst aufgeladen wird.

Im Folgenden wird die Erfindung nun anhand einer Zeichnung näher erläutert. In der Zeichnung zeigt
- Fig. 1:: ein Beispiel eines Vakuumpumpstandes gemäß dem Stand der Technik anhand eines Blockschaltbildes,
- Fig. 2:: in einer stark vereinfachten Darstellung ein Ausführungsbeispiel eines erfindungsgemäßen Vakuumpumpstandes.

Der in Fig. 1 und 2 dargestellte Vakuumpumpstand 1 weist zunächst ein Pumpenaggregat 2 mit einer Pumpe 2' auf, mit dem ein Vakuum erzeugbar ist. Hier kann es sich um jede Art Pumpenaggregat handeln, also mit einer Kolbenpumpe, einer Drehschieberpumpe, einer Klauenpumpe, einer Scrollpumpe, einer Schraubenpumpe, aber auch, bevorzugt, einer Membranpumpe, insbesondere einer Chemie-Membranvakuumpumpe.

Zur Steuerung des Betriebsablaufs des Pumpenaggregates 2 dient eine Steuereinrichtung 3, die bevorzugt als elektronische Steuereinrichtung, als programmierbare Steuerung oder als Mikrocomputer-Steuerung ausgeführt ist. Im Prinzip eignet sich auch eine einfache, analog schaltende Steuerung.

Dargestellt ist in der einzigen Figur auch schematisch ein weiteres Bauteil des Pumpenaggregates 2 in Form eines Emissionskondensators 4.
Neben dem Pumpenaggregat 2 umfasst der Vakuumpumpstand 1 eine Bedieneinheit 5 mit Bedien- und Anzeigeelementen 6, 7. Diese Bedieneinheit 5 ist in Fig. 1 und 2 rechts ebenfalls schematisch dargestellt. Typischerweise hat eine solche Bedieneinheit 5 entsprechende Bedien- und Anzeigeelemente 6, 7, insbesondere ein Display als Anzeigeelement 7, heutzutage gerne auch ausgeführt als Touchscreen, sowie evtl. sonstige Bedienelemente 6 wie Tasten oder Schalter. Auch das ist alles an sich aus dem Stand der Technik bekannt.
Wichtig ist zunächst, dass die Steuereinrichtung 3 und die Bedieneinheit 5 über jeweilige Sende- und/oder Empfangseinrichtungen 8 (an der Steuereinrichtung 3) und 9 (an der Bedieneinheit 5) steuerungstechnisch drahtlos miteinander verbindbar sind bzw. in Verbindung stehen. Die Bedieneinheit 5 ist also eine drahtlose Fernsteuerung des Pumpenaggregates 2.
Die Übertragungsstrecke für die drahtlose Steuerungsverbindung kann jede aus dem Stand der Technik bekannte Form aufweisen, insoweit darf auf den entsprechenden Stand der Technik hingewiesen werden, der eingangs angesprochen worden ist. Insbesondere kommt eine Funkstrecke, eine Infrarotstrecke oder eine Hochfrequenzstrecke in Frage. Vorzugsweise sind die Sende- und/oder Empfangseinrichtungen 8, 9 als Transceiver, also als integrierte Übertragungseinrichtungen, ausgeführt.
Voraussetzung für die Erfindung ist ferner, dass die Bedieneinheit 5 vom Pumpenaggregat 2 räumlich trennbar und transportabel ausgebildet und mit einem wiederaufladbaren Akkumulator 10 und einem Akku-Ladeanschluss 11 versehen ist.

Fig. 1 zeigt ein Beispiel eines Vakuumpumpstandes. Am Pumpenaggregat 2 ist eine Andockstelle 12 für die Bedieneinheit 5 vorgesehen, an der die Bedieneinheit 5 vorübergehend anbringbar ist. Die Andockstelle 12 am Pumpenaggregat 2 und der Akku-Ladeanschluss 11 an der Bedieneinheit 5 sind als zueinander korrespondierende kontaktlose Energieversorgungs-Schnittstellen ausgebildet. Bei an der Andockstelle 12 angebrachter Bedieneinheit 5 (gestrichelt dargestellt) ist über die miteinander zusammenwirkenden kontaktlosen Energieversorgungs-Schnittstellen elektrische Energie für den Akkumulator 10 von dem Pumpenaggregat 2 an die Bedieneinheit 5 übertragbar. Zu sehen ist, dass die transportable Bedieneinheit 5 an der Andockstelle 12 am Pumpenaggregat 2 kontaktlos aufgeladen werden kann. Demzufolge ist die Andockstelle 12 leicht zu reinigen, sie ist gegenüber äußeren Einflüssen unempfindlich. Das ist beispielsweise dann von Bedeutung, wenn sich der Vakuumpumpstand 1 in einer Laborumgebung mit teilweise chemisch aggressiven Dämpfen befindet.
Die Bedieneinheit 5 ist immer drahtlos mit der Steuereinrichtung 3 verbunden. Das gilt mit der Bedieneinheit 5 getrennt vom Pumpenaggregat 2 ebenso wie bei der Bedieneinheit 5 an der Andockstelle 12. An der Andockstelle 12 wird lediglich kontaktlos Energie nachgespeist und im Akkumulator 10 der Bedieneinheit 5 gespeichert.

Für die Energieversorgungs-Schnittstellen empfiehlt sich eine induktive Ausgestaltung nach Art eines Übertragers. Dafür ist bevorzugt vorgesehen, dass die Andockstelle 12 am Pumpenaggregat 2 eine Übertragerhälfte mit zumindest einer Spule und der Akku-Ladeanschluss 11 der Bedieneinheit 5 ebenfalls eine Übertragerhälfte mit zumindest einer Spule aufweist und dass die Übertragerhälften bei an der Andockstelle 12 angebrachter Bedieneinheit 5 einen Übertrager bilden.

Alternativ ist beispielsweise auch eine optoelektronische kontaktlose Energieversorgungs-Schnittstelle denkbar.
Damit die Bedieneinheit 5 an der Andockstelle 12 des Pumpenaggregates 2 sicher gehalten wird, kann man vorsehen, dass die Andockstelle 12 am Pumpenaggregat 2 als mechanische Rasthalterung, Steckhalterung und/oder Magnethalterung ausgeführt ist.
Im Übrigen darf auf den einleitend dargestellten Stand der Technik verwiesen werden.

Fig. 2 zeigt eine Gestaltung eines erfindungsgemäßen Vakuumpumpstandes. Zunächst gilt auch hier, dass die Bedieneinheit 5 vom Pumpenaggregat 2 räumlich trennbar und transportabel ausgebildet und mit einem wiederaufladbaren Akkumulator 10 und einem Akku-Ladeanschluss 11 versehen ist. Besonders ist an diesem Ausführungsbeispiel, dass der Akkumulator 10 und der Akku-Ladeanschluss 11 in einem abnehmbaren Gehäuseteil 13 der Bedieneinheit 5 angeordnet sind.
Der Akkumulator 10 im abnehmbaren Gehäuseteil 13 der Bedieneinheit 5 kann an einer passenden Stelle separat aufgeladen werden. Das ist für sich schon recht praktisch. Besonders zweckmäßig ist es aber dann, wenn der Bedieneinheit 5 mindestens ein zweiter mit Akkumulator 10 und Akku-Ladeanschluss 11 versehener abnehmbarer Gehäuseteil 13, der gegen den an der Bedieneinheit 5 im Übrigen angebrachten Gehäuseteil 13 austauschbar ist, zugeordnet ist. Auf diese Weise hat man also einen Wechsel-Akku, so dass die Bedieneinheit 5 stets funktionsbereit gehalten werden kann.
Im Einzelnen gibt es auch insoweit wieder verschiedene Möglichkeiten der Umsetzung.
In Fig. 2 sieht man rechts neben dem Pumpenaggregat 2 zunächst die normale, funktionstüchtige Bedieneinheit 5 mit dem an der Bedieneinheit 5 im Übrigen angedockten Gehäuseteil 13 mit dem Akkumulator 10. In Fig. 2 sieht man rechts daneben schematisch angedeutet eine Akku-Ladestation 14. Dargestellt ist, dass der abnehmbare Gehäuseteil 13 der Bedieneinheit 5 jetzt abgetrennt ist Entsprechend dem Erläuterungspfeil kann der Gehäuseteil 13 mit dem Akku-Ladeanschluss 11 an der Unterseite in die Akku-Ladestation 14 eingesetzt werden. Der wiederaufladbare Akkumulator 10 im Gehäuseteil 13 wird dann aufgeladen. Derweil kann ein zweiter Gehäuseteil 13 identischer Gestaltung an der Bedieneinheit 5 im Übrigen angedockt sein, so dass die Bedieneinheit 5 durch diesen Ersatz-Akkupack weiter unverändert betriebsfähig ist. Der Akku-Ladeanschluss 11 an der Bedieneinheit 5 ist auch in diesem Fall ein kontaktloser Akku-Ladeanschluss.

Fig. 2 zeigt eine weitere Variante, bei der die Akku-Ladestation selbst wieder am Pumpenaggregat 2 ausgebildet ist. Das ist in Fig. 2 links gestrichelt dargestellt, indem dort nur der abnehmbare Gehäuseteil 13 der Bedieneinheit 5 an der Andockstelle 12 am Pumpenaggregat 2 eingezeichnet ist. Hier ist also vorgesehen, dass der abgenommene Gehäuseteil 13 an der Andockstelle 12 am Pumpenaggregat 2 elektrisch anschließbar ist, dass die Andockstelle 12 am Pumpenaggregat 2 und der Akku-Ladeanschluss 11 an dem abnehmbaren Gehäuseteil 13 als zueinander korrespondierende kontaktlose Energieversorgungs-Schnittstellen ausgebildet sind und dass bei an der Andockstelle 12 angeschlossenen abnehmbaren Gehäuseteil 13 über die miteinander zusammenwirkenden kontaktlosen Energieversorgungs-Schnittstellen elektrische Energie für den Akkumulator 10 von dem Pumpenaggregat 2 an das abnehmbare Gehäuseteil 13 übertragbar ist.

Die zuvor beschriebene Variante ist besonders praktisch. Man kann nämlich wählen, ob man die Bedieneinheit 5 insgesamt an der Andockstelle 12 am Pumpenaggregat 2 wieder aufladen lässt (beispielsweise nachts, wenn der Vakuumpumpstand insgesamt nicht benutzt wird) oder (beispielsweise bei intensivem Betrieb über Tag) die Bedieneinheit 5 dauernd einsetzt und den Ersatz-Akkupack in Form eines zweiten abnehmbaren Gehäuseteils 13 derweil an der Andockstelle 12 am Pumpenaggregat 2 nachladen lässt.

Was die Kontaktierung im System insgesamt betrifft, so gibt es verschiedene Möglichkeiten. Beispielsweise kann die interne Verbindung des wiederaufladbaren Akkumulators 10 im Gehäuseteil 13 mit den elektrischen Verbrauchern in der Bedieneinheit 5 im Übrigen kontaktbehaftet erfolgen, die Energieversorgung in der Akku-Ladestation 14 allerdings kontaktlos. Auf diese Weise werden die Vorteile beider Kontaktarten miteinander verbunden. Für die Kontaktierung im Inneren der Bedieneinheit 5 sind Kontakte zweckmäßiger. Dort besteht auch weniger die Gefahr störender äußerer Einflüsse. Demgegenüber ist die offene Andockstelle 12 kontaktlos ausgestaltet, was die zuvor genannten Vorteile bietet.

## Patentansprüche

1. Vakuumpumpstand
mit einem Pumpenaggregat (2) mit einer Pumpe (2'),
mit einer Steuereinrichtung (3) am Pumpenaggregat (2) zur Steuerung von dessen Betriebsablauf und
mit einer Bedieneinheit (5) mit Bedien- und Anzeigeelementen (6, 7),
wobei die Steuereinrichtung (3) und die Bedieneinheit (5) über jeweilige Sende- und/oder Empfangseinrichtungen (8, 9) steuerungstechnisch drahtlos miteinander verbindbar sind,
wobei die Bedieneinheit (5) vom Pumpenaggregat (2) räumlich trennbar und transportabel ausgebildet und mit einem wiederaufladbaren Akkumulator (10) und einem Akku-Ladeanschluss (11) versehen ist und
wobei am Pumpenaggregat (2) eine Andockstelle (12) vorgesehen ist, an der die Bedieneinheit (5) vorübergehend anbringbar ist,
**dadurch gekennzeichnet,**
**dass** der Akkumulator (10) und der Akku-Ladeanschluss (11) in einem abnehmbaren Gehäuseteil (13) der Bedieneinheit (5) angeordnet sind,
**dass** der abgenommene Gehäuseteil (13) an der Andockstelle (12) am Pumpenaggregat (2) elektrisch anschließbar ist,
**dass** die Andockstelle (12) am Pumpenaggregat (2) und der Akku-Ladeanschluss (11) an dem abnehmbaren Gehäuseteil (13) als zueinander korrespondierende kontaktlose Energieversorgungs-Schnittstellen ausgebildet sind und
**dass** bei an der Andockstelle (12) angebrachtem abnehmbaren Gehäuseteil (13) über die miteinander zusammenwirkenden kontaktlosen Energieversorgungs-Schnittstellen elektrische Energie für den Akkumulator (10) von dem Pumpenaggregat (2) an das abnehmbare Gehäuseteil (13) übertragbar ist.

2. Vakuumpumpstand nach Anspruch 1, **dadurch gekennzeichnet,**
**dass** die Energieversorgungs-Schnittstellen als induktive Energieversorgungs-Schnittstellen ausgeführt sind.

3. Vakuumpumpstand nach Anspruch 2, **dadurch gekennzeichnet,**
**dass** die Andockstelle (12) am Pumpenaggregat (2) eine Übertragerhälfte mit zumindest einer Spule und der Akku-Ladeanschluss (11) ebenfalls eine Übertragerhälfte mit zumindest einer Spule aufweist und dass die Übertragerhälften einen Übertrager bilden.

4. Vakuumpumpstand nach Anspruch 3, **dadurch gekennzeichnet,**
**dass** die Andockstelle (12) am Pumpenaggregat (2) als mechanische Rasthalterung, Steckhalterung und/oder Magnethalterung ausgeführt ist.

5. Vakuumpumpstand nach einem der Ansprüche 1 bis 4, **dadurch gekennzeichnet,**
**dass** der Bedieneinheit (5) mindestens ein zweiter mit Akkumulator (10) und Akku-Ladeanschluss (11) versehener abnehmbarer Gehäuseteil (13), der gegen den an der Bedieneinheit (5) im Übrigen angebrachten Gehäuseteil (13) austauschbar ist, zugeordnet ist.

6. Vakuumpumpstand nach einem der Ansprüche 1 bis 5, **dadurch gekennzeichnet,**
**dass** der Akku-Ladeanschluss (11) des an der Bedieneinheit (5) angebrachten abnehmbaren Gehäuseteils (13) so angeordnet ist,
**dass** bei an der Andockstelle (12) angebrachter Bedieneinheit (5) die Energieversorgungs-Schnittstellen an der Andockstelle (12) und am Akku-Ladeanschluss (11) miteinander zusammenwirken und über die miteinander zusammenwirkenden kontaktlosen Energieversorgungs-Schnittstellen elektrische Energie für den Akkumulator (10) von dem Pumpenaggregat (2) an die Bedieneinheit (5) übertragbar ist.

## Claims

1. Vacuum pumping station
having a pump assembly (2) with a pump (2'),
having a control device (3) on the pump assembly (2) for controlling its operating procedure, and
having an operating unit (5) with operating and display elements (6, 7),
it being possible for the control device (3) and the operating unit (5) to be connected wirelessly to one another in control terms via respective transmitting and/or receiving devices (8, 9),
the operating unit (5) being configured such that it can be disconnected spatially from the pump assembly (2) and can be transported, and being provided with a rechargeable battery (10) and a battery charging connector (11), and
a docking point (12) being provided on the pump assembly (2), to which docking point (12) the operating unit (5) can be attached temporarily,
**characterized**
**in that** the battery (10) and the battery charging connector (11) are arranged in a removable housing part (13) of the operating unit (5),
**in that** the removed housing part (13) can be connected electrically to the docking point (12) on the pump assembly (2),
**in that** the docking point (12) on the pump assembly (2) and the battery charging connector (11) on the removable housing part (13) are configured as contactless power supply interfaces which correspond to one another, and
**in that**, in the case of the removable housing part (13) being attached to the docking point (12), electric power for the battery (10) can be transmitted from the pump assembly (2) to the removable housing part (13) via the contactless power supply interfaces which interact with one another.

2. Vacuum pumping station according to Claim 1,
**characterized**
**in that** the power supply interfaces are configured as inductive power supply interfaces.

3. Vacuum pumping station according to Claim 2,
**characterized**
**in that** the docking point (12) on the pump assembly (2) has one transmitter half with at least one coil, and the battery charging connector (11) likewise has a transmitter half with at least one coil, and in that the transmitter halves form a transmitter.

4. Vacuum pumping station according to Claim 3,
**characterized**
**in that** the docking point (12) on the pump assembly (2) is configured as a mechanical latching holder, plug-in holder and/or magnetic holder.

5. Vacuum pumping station according to one of Claims 1 to 4, **characterized**
**in that** the operating unit (5) is assigned at least one second removable housing part (13) which is provided with a battery (10) and a battery charging connector (11) and can be swapped for the housing part (13) which is otherwise attached to the operating unit (5).

6. Vacuum pumping station according to one of Claims 1 to 5, **characterized**
**in that** the battery charging connector (11) of the removable housing part (13) which is attached to the operating unit (5) is arranged in such a way that, if the operating unit (5) is attached to the docking point (12), the power supply interfaces on the docking point (12) and on the battery charging connector (11) interact with one another, and electric power for the battery (10) can be transmitted from the pump assembly (2) to the operating unit (5) via the contactless power supply interfaces which interact with one another.

## Revendications

1. Poste de pompe à vide,
comprenant un groupe de pompage (2) équipé d'une pompe (2'),
comprenant un dispositif de contrôle (3) sur le groupe de pompage (2) destiné à contrôler le déroulement de son fonctionnement et
comprenant une unité de commande (5) équipée d'organes de commande et d'indication (6, 7),
le dispositif de contrôle (3) et l'unité de commande (5) pouvant être reliés l'un à l'autre sans fil en technologie de contrôle par le biais de dispositifs d'émission et/ou de réception (8, 9) respectifs, l'unité de commande (5) étant configurée pour pouvoir être séparée dans l'espace du groupe de pompage (2) et pour pouvoir être transportée et étant pourvue d'un accumulateur (10) rechargeable et d'une borne de charge d'accumulateur (11) et
le groupe de pompage (2) comportant un point d'accueil (12) au niveau duquel l'unité de commande (5) peut être montée temporairement,
**caractérisé en ce**
**que** l'accumulateur (10) et la borne de charge d'accumulateur (11) sont disposés dans une partie de boîtier (13) amovible de l'unité de commande (5),
**que** la partie de boîtier (13) retirée peut être raccordée électriquement au point d'accueil (12) sur le groupe de pompage (2),
**que** le point d'accueil (12) sur le groupe de pompage (2) et la borne de charge d'accumulateur (11) sur la partie de boîtier (13) amovible sont réalisés sous la forme d'interfaces d'alimentation en énergie sans contact correspondant l'une à l'autre et
**que** lorsque la partie de boîtier (13) amovible est montée au niveau du point d'accueil (12), de l'énergie électrique pour l'accumulateur (10) peut être transmise du groupe de pompage (2) vers la partie de boîtier (13) amovible par le biais des interfaces d'alimentation en énergie sans contact coopérant l'une avec l'autre.

2. Poste de pompe à vide selon la revendication 1,
**caractérisé en ce que** les interfaces d'alimentation en énergie sont réalisées sous la forme d'interfaces d'alimentation en énergie inductives.

3. Poste de pompe à vide selon la revendication 2,
**caractérisé en ce que** le point d'accueil (12) sur le groupe de pompage (2) possède une moitié de transmetteur comportant au moins une bobine et la borne de charge d'accumulateur (11) possède également une moitié de transmetteur comportant au moins une bobine et **en ce que** les moitiés de transmetteur forment un transmetteur.

4. Poste de pompe à vide selon la revendication 3,
**caractérisé en ce que** le point d'accueil (12) sur le groupe de pompage (2) est réalisé sous la forme d'une fixation à enclenchement mécanique, d'une fixation à enficher et/ou d'une fixation magnétique.

5. Poste de pompe à vide selon l'une des revendications 1 à 4, **caractérisé en ce qu'**à l'unité de commande (5) est associée au moins une deuxième partie de boîtier (13) amovible, munie d'un accumulateur (10) et d'une borne de charge d'accumulateur (11), laquelle peut être remplacée par la partie de boîtier (13) montée par ailleurs sur l'unité de commande (5).

6. Poste de pompe à vide selon l'une des revendications 1 à 5, **caractérisé en ce que** la borne de charge d'accumulateur (11) de la partie de boîtier (13) amovible montée sur l'unité de commande (5) est disposée de telle sorte que lorsque l'unité de commande (5) est montée au niveau du point d'accueil (12), les interfaces d'alimentation en énergie sur le point d'accueil (12) et sur la borne de charge d'accumulateur (11) coopèrent l'une avec l'autre et de l'énergie électrique pour l'accumulateur (10) peut être transmise du groupe de pompage (2) vers l'unité de commande (5) par le biais des interfaces d'alimentation en énergie sans contact coopérant l'une avec l'autre.
